# DEMANDE DE BREVET EUROPEEN

(11) **EP 1 594 107 A1**
(43) Date de publication de la demande: **09.11.2005**
(21) Numéro de dépôt: 05290902.5
(22) Date de dépôt: 22.04.2005
(51) Int. Cl.: G09F 3/20, G06F 17/60

(54) **Système individuel d'étiquetage électronique**

(30) Priorité: 05.05.2004 FR 0404808
(71) Demandeur: STORE ELECTRONIC SYSTEMS ELECTRONIC SHELF LABEL, 95870 Bezons (FR)
(72) Inventeur: Joliey, Bernard, 78540 Vernouillet (FR)
(74) Mandataire: Laget, Jean-Loup

(57) **Abrégé**

Système individuel d'étiquetage électronique constitué d'un support d'étiquette, d'un boîtier ouvert et d'une étiquette électronique ; la partie avant dudit support est constituée de deux feuilles (3, 4) articulées sur la charnière souple et présentant des orifices, l'une au moins des deux feuilles (3, 4) étant insérée dans une lumière du boîtier pour assurer, par coopération des orifices et des pions, le support de l'étiquette et du boîtier.

## Description

L'invention concerne un système individuel d'étiquetage électronique.

Une étiquette électronique se présente sous la forme générale d'un parallélépipède rectangle, assez plat, sur la face avant duquel est disposé un écran d'affichage, par exemple à cristaux liquides. L'affichage est commandé par un microprocesseur, par exemple piloté à distance par l'ordinateur central d'un magasin à grande surface.

La demande internationale publiée sous le N° WO 98/58360, décrit une telle étiquette électronique et un rail permettant le positionnement de celle-ci sur le bord avant des étagères de gondoles sur lesquelles sont disposés les produits offerts à la vente.

L'étiquette et le rail comportent des moyens assurant une mise en place de l'étiquette par encliquetage dans le rail. Bien qu'il soit aisé de mettre en place l'étiquette dans le rail, il est impossible de déplacer ladite étiquette le long du rail ou de l'extraire dudit rail si l'on ne dispose pas d'outil adéquat.

Il est connu de remplacer le rail fixé sur l'étagère par un support d'étiquette tel que celui décrit dans la demande internationale publiée sous le N° WO 93/19448. Ce support est composé d'une partie arrière destinée à être fixée à une étagère et d'une partie avant destinée à recevoir l'étiquette, les parties avant et arrière étant reliées par une charnière souple.

Des moyens sont prévus pour assurer le réglage de l'inclinaison de la partie avant par rapport à la partie arrière.

Un tel réglage permet de rendre plus aisée la lecture de l'étiquette positionnée sur une étagère située à faible hauteur, car les écrans d'affichage ne sont bien lisibles que lorsqu'ils sont dans un plan sensiblement perpendiculaire à l'axe de lecture.

Il est par ailleurs connu par le document EP 1.318.496 de prévoir un support d'étiquette électronique comprenant une partie arrière destinée à être fixée à une étagère à chant étroit et une partie avant apte à recevoir une étiquette électronique, les deux parties arrière et avant étant reliées par une charnière souple. Lorsque le chant de l'étagère est conformé en rail, la partie arrière du support peut être fixée au rail au moyen d'une came sensiblement rectangulaire susceptible, dans une première position angulaire, d'être introduite dans le rail, et dans une deuxième position angulaire, d'être coincée dans le rail. Le support d'étiquette électronique peut ainsi être fixé en tout endroit du rail. L'inclinaison de l'étiquette doit être assurée par des moyens supplémentaires tels qu'une cornière à insérer entre la partie arrière et la partie avant.

Il est aussi connu par le document FR 2 832 840 de prévoir une étiquette électronique destinée à être fixée dans un boîtier ouvert constitué d'un fond, d'une aile supérieure et d'une aile inférieure, le boîtier étant suspendu à une traverse au moyen d'un élément de suspension comportant deux parois disposées parallèlement l'une à l'autre et reliées par une portion cylindrique placée à cheval sur la traverse. Les deux parois sont insérées entre le fond du boîtier et l'étiquette électronique. Un pion porté par le fond du boîtier traverse un orifice de chacune des deux parois et pénètre dans un trou borgne de l'étiquette électronique pour assurer la solidarisation de l'ensemble du boîtier, de l'élément de suspension et de l'étiquette électronique. Cet ensemble est particulièrement adapté au cas des présentoirs à broche mais n'est pas susceptible d'être fixé à une étagère.

L'invention a pour but de proposer un système individuel d'étiquetage électronique susceptible d'être fixée sur le chant d'une étagère , et d'être orientable dans plusieurs positions sans recours à des accessoires extérieurs.

L'invention a pour objet un système individuel d'étiquetage électronique constitué d'un support d'étiquette, d'un boîtier ouvert et d'une étiquette électronique ; le support comportant une partie arrière rigide apte à être fixée à une étagère et une partie avant coopérant avec l'étiquette électronique et reliée à la partie arrière par une charnière souple; le boîtier étant constitué d'un fond portant au moins un pion apte à pénétrer dans un trou borgne de l'étiquette électronique, d'une aile inférieure portant une nervure coopérant avec une rainure correspondante de l'étiquette électronique pour assurer son maintien dans le boîtier, et d'une aile supérieure présentant un trou pour recevoir un doigt de verrouillage de l'étiquette électronique dans le boîtier, ladite aile supérieure présentant une lumière pour recevoir la partie avant dudit support d'étiquette ; caractérisé en ce que la partie avant dudit support est constituée de deux feuilles articulées sur la charnière souple et présentant des orifices, l'une au moins des deux feuilles étant insérée dans la lumière pour assurer, par coopération des orifices et des pions, le support de l'étiquette et du boîtier.

Selon d'autres caractéristiques :
- lorsque les deux feuilles sont insérées dans la lumière, l'ensemble de l'étiquette et du boîtier prend une légère inclinaison négative en raison de la gravité ;
- lorsque seule la feuille la plus en avant est insérée dans la lumière, la feuille la plus en arrière constitue une butée entre l'étagère et le boîtier ;
- le boîtier porte à sa partie supérieure, et vers l'arrière, des bossage pour assurer son maintien avec une inclinaison positive, par appui sur la feuille la plus en arrière ;
- la feuille la plus en avant présente des orifices supérieurs et des orifices inférieurs, et lorsque les pions sont dans les orifices supérieurs ou inférieurs respectivement, l'inclinaison positive du boîtier est forte, ou faible ;
- lorsque le chant de l'étagère est en forme de rail, la partie arrière du support d'étiquette est fixée audit rail au moyen d'une came ;
- lorsque le chant de l'étagère est droit, la partie arrière du support d'étiquette est foxée audit chant au moyen d'une vis ;
- la partie arrière du support d'étiquette comporte une plaque verticale présentant dans sa partie centrale une zone découpée pour accueillir un moyen de fixation au chant de l'étagère ;
- la plaque verticale porte à sa partie inférieure un repli en forme de gouttière, tourné vers l'arrière pour coopérer avec une nervure inférieure de chant d'étagère, et sécable.

D'autres caractéristiques ressortent de la description suivante faite avec référence aux dessins annexés dans lesquels :
- la figure 1 représente une vue en coupe d'un support d'étiquette électronique utilisé dans le système individuel d'étiquetage électronique selon l'invention ;
- la figure 2 représente une vue de droite du support de la figure 1 ;
- la figure 3 représente une vue de gauche du support de la figure 1,
- la figure 4 représente une vue en coupe d'un mode de réalisation du système individuel d'étiquetage électronique dans une première position de l'étiquette ;
- la figure 5 représente une vue en coupe du système individuel d'étiquetage électronique dans une deuxième position de l'étiquette.

Sur les figures 1 à 3, le support d'étiquette électronique se compose d'une partie arrière 1 rigide, d'une charnière 2 souple, et d'une partie avant coopérant avec l'étiquette électronique et constituée de deux feuilles 3, 4 de matière plastique relativement rigides, sensiblement rectangulaires, la feuille 3, la plus en arrière, étant plus courte que la feuille 4, la plus en avant.

La partie arrière 1 est constituée d'une plaque verticale 5, sensiblement rectangulaire, présentant dans sa partie centrale une zone rectangulaire 6 découpée pour accueillir un moyen de fixation au chant d'une étagère. A sa partie supérieure, la plaque verticale 5 porte une tablette 7 rectangulaire, apte, vers l'arrière à être en appui sur une étagère, et vers l'avant, à porter la charnière souple 2. A sa partie inférieure, la plaque verticale 5 porte un repli 8, en forme de gouttière, tourné vers l'arrière et apte à coopérer avec la nervure inférieure d'un chant d'étagère, notamment lorsque ce chant est constitué en forme de rail. La plaque 5 et le repli 8 sont réunis par une ligne 9 d'épaisseur réduite, de sorte que le repli 8 constitue une partie sécable.

Cette faculté de retirer le repli 8, manuellement par exemple, ou à l'aide d'un outil, est intéressante lorsque le chant de l'étagère est large : dans ce cas, la plaque 5 doit être mise directement en appui sur le chant de l'étagère et y être fixée par vis, notamment.

Sur la figure 2, la feuille 4 de matière plastique relativement rigide présente deux orifices supérieurs 10, 11 et deux orifices inférieurs 12, 13. Ces orifices sont destinés à recevoir deux pions de fixation portés par le fond du boîtier de l'étiquette électronique. La feuille 3, située derrière la feuille 4, présente deux orifices seulement, placés en regard des orifices supérieurs 10, 11 de la feuille 4. Les deux feuilles 3 et 4 sont toutes deux portées par la charnière souple 2, mais sont indépendantes l'une de l'autre.

Sur les figures 4 et 5 le système d'étiquetage électronique est représenté sur une étagère dont le chant est en forme de rail. La partie arrière 1 du support d'étiquette électronique est fixée sur le rail au moyen d'une came 14, la plaque 5 étant en appui sur les bords du rail, la tablette 7 étant en appui sur l'étagère et le repli 8 étant sous la nervure inférieure du chant de l'étagère.

La came 14 est par exemple du type décrit dans le document EP 1.318.496, et sa tige de commande passe par la zone rectangulaire 6.

L'étiquette électronique 15 est logée dans un boîtier ouvert 16, dans la disposition décrite dans le document FR 2.832.840 par exemple. Le boîtier ouvert 16 comporte un fond 17, une aile inférieure 18 et une aile supérieure 19.

L'aile supérieure présente une lumière 20 pour l'insertion des feuilles 3 et 4 entre le fond 17 et l'étiquette électronique 15.

Le fond 17 du boîtier 16 porte au moins un pion et de préférence deux pions dont l'un 21 pénètre dans un trou borgne de l'étiquette électronique 15, et dont l'autre se termine en appui sur la face arrière de l'étiquette électronique 15. Chacun de ces pions est susceptible de traverser les orifices des feuilles 3 et 4 (10, 11)ou de la seule feuille 4 (13, 14).

L'aile inférieure 18 du boîtier 16 présente une nervure longitudinale 22 coopérant avec une rainure correspondante de la face inférieure de l'étiquette électronique pour assurer son maintien dans le boîtier 16.

L'aile supérieure 19 du boîtier 16 présente un trou par exemple un trou borgne, dans lequel peut se verrouiller un doigt 23 porté par une armature ferromagnétique sollicitée vers le haut par un ressort. L'insertion de l'étiquette électronique 15 dans le boîtier 16 se fait en commençant par la partie inférieure, la rainure se plaçant sur la nervure 22 de l'aile inférieure 18, puis en basculant la partie supérieure de l'étiquette électronique vers le fond du boîtier 16, le doigt 23 de verrouillage s'escamotant au passage de l'aile supérieure 19 et faisant ensuite saillie dans le trou borgne pour assurer le verrouillage en position de l'étiquette électronique.

L'étiquette électronique ne peut être extraite du boîtier qu'à laide d'un outil spécial comportant un aimant qui assure le retrait du doigt 23 et l'extraction de l'étiquette électronique 15.

Le boîtier 16 porte à sa partie supérieure, et vers l'arrière, des bossages 24 pour assurer son maintien en position inclinée.

La lumière 20 peut recevoir au moins l'une des deux feuilles 3, 4, qui peuvent être insérées ensemble ou séparément dans la lumière 20 pour assurer le support de l'étiquette et du boîtier.

Lorsque les deux feuilles 3, 4 sont insérées ensemble dans le boîtier 16, comme sur la figure 4, l'ensemble de l'étiquette 15 et du boîtier 16 prend une légère inclinaison négative en raison de la gravité.

Lorsque la seule feuille la plus en avant 4 est insérée dans le boîtier 16, la feuille la plus en arrière 3 articulée sur la charnière souple 2, est sollicitée vers l'arrière par le boîtier 16 et s'appuie sur le chant de l'étagère ou sur la tête de commande de la came 14. La feuille 3 constitue ainsi une butée entre l'étagère et le boîtier de l'étiquette.

Les bossages 24 en appui sur la feuille 3, maintiennent alors le boîtier 16 avec une inclinaison positive. Lorsque les pions 21 sont dans les orifices supérieurs 10, 11, comme sur la figure 5, l'inclinaison positive du boîtier 16 est forte. Lorsque les pions sont dans les orifices inférieurs, 12, 13, l'inclinaison positive du boîtier est faible.

En fonction de la hauteur de l'étagère, on peut ainsi régler l'inclinaison du boîtier pour assurer la visibilité optimale de l'étiquette électronique.

La feuille 4 a été décrit avec deux séries d'orifices, mais ce nombre n'est pas limitatif.

## Revendications

1. Système individuel d'étiquetage électronique constitué d'un support d'étiquette, d'un boîtier ouvert et d'une étiquette électronique ; le support comportant une partie arrière (1) rigide apte à être fixée à une étagère et une partie avant coopérant avec l'étiquette électronique et reliée à la partie arrière (1) par une charnière (2) souple; le boîtier (16) étant constitué d'un fond (17) portant au moins un pion (21) apte à pénétrer dans un trou borgne de l'étiquette électronique (15), d'une aile inférieure (18) portant une nervure (22) coopérant avec une rainure correspondante de l'étiquette électronique (15) pour assurer son maintien dans le boîtier (16), et d'une aile supérieure (19) présentant un trou pour recevoir un doigt (23) de verrouillage de l'étiquette électronique (15) dans le boîtier (16), ladite aile supérieure (19) présentant une lumière (20) pour recevoir la partie avant dudit support d'étiquette ;
**caractérisé en ce que**
la partie avant dudit support est constituée de deux feuilles (3, 4) articulées sur la charnière (2) souple et présentant des orifices (10, 11, 12, 13), l'une au moins des deux feuilles (3, 4) étant insérée dans la lumière (20) pour assurer, par coopération des orifices (10, 11, 12, 13) et des pions (21), le support de l'étiquette (15) et du boîtier (16).

2. Système individuel d'étiquetage électronique selon la revendication 1, **caractérisé en ce que** lorsque les deux feuilles (3, 4) sont insérées dans la lumière (20), l'ensemble de l'étiquette (15) et du boîtier (16) prend une légère inclinaison négative en raison de la gravité.

3. Système individuel d'étiquetage électronique selon la revendication 1, **caractérisé que** ce que, lorsque seule la feuille la plus en avant (4) est insérée dans la lumière (20), la feuille la plus en arrière (3) constitue une butée entre l'étagère et le boîtier (16).

4. Système individuel d'étiquetage électronique selon la revendication 3, **caractérisé en ce que** le boîtier (16) porte à sa partie supérieure, et vers l'arrière, des bossage (24) pour assurer son maintien avec une inclinaison positive, par appui sur la feuille la plus en arrière (3).

5. Système individuel d'étiquetage électronique selon la revendication 14, **caractérisé que** ce que, la feuille la plus en avant (4) présente des orifices supérieurs (10, 11) et des orifices inférieurs (12, 13), et lorsque les pions (21) sont dans les orifices supérieurs (10, 11) ou inférieurs (12, 13) respectivement, l'inclinaison positive du boîtier (16) est forte, ou faible.

6. Système individuel d'étiquetage électronique selon la revendication 1, **caractérisé que** ce que, lorsque le chant de l'étagère est en forme de rail, la partie arrière (1) du support d'étiquette est fixée audit rail au moyen d'une came (14).

7. Système individuel d'étiquetage électronique selon la revendication 1, **caractérisé que** ce que, lorsque le chant de l'étagère est droit, la partie arrière (1) du support d'étiquette est foxée audit chant au moyen d'une vis.

8. Système individuel d'étiquetage électronique selon la revendication 6 ou 7, **caractérisé que** ce que la partie arrière (1) du support d'étiquette comporte une plaque (5) verticale présentant dans sa partie centrale une zone (6) découpée pour accueillir un moyen de fixation au chant de l'étagère.

9. Système individuel d'étiquetage électronique selon la revendication 8, **caractérisé que** ce que la plaque (5) verticale porte à sa partie inférieure un repli (8) en forme de gouttière, tourné vers l'arrière pour coopérer avec une nervure inférieure de chant d'étagère, et sécable.
